# EUROPÄISCHE PATENTSCHRIFT

(11) **EP 1 404 937 B1**
(45) Veröffentlichungstag und Bekanntmachung des Hinweises auf die Patenterteilung: **14.12.2005**
(21) Anmeldenummer: 02702398.5
(22) Anmeldetag: 06.03.2002
(51) Int. Cl.: E05D 15/52

(54) **BESCHLAGSATZ MIT VERRASTUNGSFEDER**
LOCK SET WITH LOCKING SPRING
ENSEMBLE D'ARMATURE COMPORTANT UN RESSORT D'ENCLIQUETAGE

(30) Priorität: 11.07.2001 DE 20111301 U
(43) Veröffentlichungstag der Anmeldung: 07.04.2004
(73) Patentinhaber: SIEGENIA-AUBI KG, 57234 Wilnsdorf (DE)
(72) Erfinder: TÜRK, Achim, 57299 Burbach (DE)
(86) Internationale Anmeldenummer: PCT/EP2002/002431
(87) Internationale Veröffentlichungsnummer: WO 2003/006772

(56) Entgegenhaltungen:
- EP-A- 0 277 286

## Beschreibung

Die vorliegende Erfindung bezieht sich auf Beschläge für Fenster und Türen.

Insbesondere bei sog. Dreh-Kippbeschlägen oder drehbaren und ausstellbaren Beschlägen stellt sich das Problem einer Kopplung zwischen einem Ausstellarm und einer in der Regel vertikal liegenden und im geschlossenen Zustand zu dem Ausstellarm in der Regel (jedoch nicht notwendigerweise) senkrechten Gelenkachse, die der Drehbewegung des Beschlages entspricht. Der Ausstellarm dient zum Halten der bei der Kippbewegung oder Ausstellbewegung des Flügels von dem Festrahmen entfernten Kante und kann beispielsweise Teil einer Ausstellschere sein. Die Gelenkachse ist häufig in der Form eines im oberen Bereich des Flügels an der sog. Bandseite angeordneten Beschlagteils auf dem Festrahmen realisiert, das die Form eines Gelenkbolzens haben kann.

Für das zwischen dem Ausstellarm und dem die Gelenkachse definierenden Beschlagteil zu montierende Beschlagteil wird im folgenden der Begriff "Kopplungsbeschlagteil" verwendet. Dieses Kopplungsbeschlagteil soll an ein Teil des Ausstellarmes gekoppelt werden. Das Ausstellarmteil kann dabei der gesamte Arm sein oder auch nur ein Teil desselben, je nach Realisierung des Ausstellarms im Einzelfall.

Bei solchen Kopplungsbeschlagteilen ist es beispielsweise aus der EP-A 0 277 286 bekannt, einen Aufbau aus einem ersten und einem zweiten Stück so auszugestalten, dass die beiden Stücke gegeneinander um eine Drehachse um 180° verdrehbar sind. Mit dieser Ausgestaltung wird erreicht, dass sich das Kopplungsbeschlagteil in einer Stellung auf einer Seite des Flügels verwenden lässt und in einer anderen Stellung auf einer entgegengesetzten Seite. Es müssen also für Montagen auf rechten und linken Seiten von Flügeln nicht verschiedene Kopplungsbeschlagteile verwendet werden.

Bei dieser Drehbewegung ist es bekannt, eine Verrastung in den für die Montage in Frage kommenden Positionen zu erzielen, um dem Kopplungsbeschlagteil eine gute Stabilität zu verleihen.

Die Verrastung erfolgt über einen endseitigen, in Längsrichtung vorstehenden Vorsprung an dem Ausstellarm, der mit einer Umfangsausnehmung an dem zweiten Stück zur Lagenfixierung zusammenwirken kann.

Ferner ist es bekannt, bei der Kopplung zwischen dem Kopplungsbeschlagteil und dem Ausstellarmteil ebenfalls eine Rasteinrichtung einzusetzen, die die Kopplung zwischen diesen Teilen sichert. Sowohl für die erstgenannte als auch für die zweitgenannte Rasteinrichtung sind Federn unterschiedlicher Form verwendet worden.

Eine rastende Sicherung der Kopplung zwischen dem Kopplungsbeschlagteil und dem Ausstellarmteil zeigt beispielsweise die DE 1 923 282 in Form einer Blattfeder. Eine Rasteinrichtung für die beschriebene Verdrehbarkeit zwischen den beiden Stücken des Kopplungsbeschlagteils zeigt andererseits die DE 40 40 233, die dem Oberbegriff des Anspruchs 1 und dem Oberbegriff des Anspruchs 15 entspricht, und zwar in Form der Feder 32 in Figur 8.

Der vorliegenden Erfindung liegt das technische Problem zugrunde, eine praktische und ökonomische Lösung für Beschlagteile für die geschilderte Verbindung zwischen der Gelenkachse und dem Ausstellarm zur Verfügung zu stellen.

Ausgehend von dem Beschlagsatz nach der EP-A 0 277 286 besteht die Lösung der Aufgabe in einer Ausgestaltung nach dem kennzeichnenden Teil des Anspruchs 1.

Schließlich richtet sich die Erfindung außerdem auf ein Fenster und eine Tür mit einem entsprechend ausgestalteten Beschlagsatz.

Bevorzugte Varianten der Erfindung sind in den abhängigen Ansprüchen angegeben.

Die Erfindung kombiniert die beiden getrennt voneinander vorbekannten Verrastungsmöglichkeiten in einer gemeinsamen Lösung und gestaltet diese so aus, dass für beide Verrastungen ein und dieselbe Feder verwendet wird. Dabei ist mit Feder ein eigens im Hinblick auf seine Elastizität gestaltetes separates Bauelement des Beschlages gemeint. Eine Feder liegt also nicht allein in Form einer letztlich immer gegebenen Eigenelastizität der üblichen Blechteile solcher Beschläge vor. Dies ist von Bedeutung, weil die Verrastungen mit einem nicht zu großen Kraftaufwand erfolgen können sollen, so dass das Beschlagteil mögichst ohne weiteres Werkzeug und auch ohne schmerzende Hände montiert werden kann.

Die Feder kann dabei natürlich mit einem der Beschlagteile, also dem Kopplungsbeschlagteil selbst oder dem Ausstellarmteil, fest verbunden sein, ob lösbar oder auch unlösbar, etwa durch eine Vernietung. Der Klarheit halber ist darauf hinzuweisen, dass die Definition der Erfindung nach Anspruch 1, also als Beschlagsatz, offenläßt, ob die Feder an dem Kopplungsbeschlagteil oder an dem Ausstellarmteil befestigt ist bzw. als Bestandteil desselben aufzufassen ist. Es können nämlich durchaus auch Lösungen gefunden werden, bei denen eine Feder an dem Ausstellarmteil dennoch auch zur Verrastung der Drehbewegung zwischen dem ersten und dem zweiten Stück des Kopplungsbeschlagteils dient, solange diese Verrastung nur im montierten Zustand erfolgen muß. Dies ist jedoch aus Stabilitätsgründen der vorrangige Aspekt.

Schließlich ist der Begriff des Beschlagsatzes gemäß Anspruch 1 natürlich so zu verstehen, dass dieser Beschlagsatz neben dem Kopplungsbeschlagteil und dem Ausstellarmteil auch weitere Beschlagteile enthalten kann, also auch ein vollständiger Fenster- oder Türbeschlag sein kann.

Durch die Verwendung ein und derselben Feder für beiden Verrastungen verringern sich die Komplexität der Fertigung und der Materialaufwand, so dass sich insgesamt eine kostengünstige Lösung ergibt. Dies spielt im Bereich von Fenster- und Türbeschlägen eine erhebliche Rolle.

Die Kopplungseinrichtung zwischen Ausstellarmteil und Kopplungsbeschlagteil besteht im übrigen in einer Zapfen-Loch-Kombination, die natürlich auch mehrfach vorhanden sein kann. Dabei können ein oder mehrere Zapfen kopplungsbeschlagteilseitig oder ausstellarmteilseitig vorgesehen sein und jeweils komplementäre Löcher an dem jeweils anderen Teil. Es kann natürlich genauso gut gemischte Lösungen geben, die jedoch herstellungstechnisch in der Regel ungünstiger sind. Bevorzugt ist insbesondere, dass das Ausstellarmteil zwei Zapfen aufweist, die in entsprechende jeweilige Löcher in dem Kopplungsbeschlagteil eingreifen können.

Im Hinblick auf die Funktion der Feder zum Verrasten der Zapfen-Loch-Kopplungseinrichtung, wird eine Blattfeder gewählt, die den breiten Abschnitt des oder eines Lochs oder zumindest einen Teil dieses Abschnitts abdeckt und von dem Zapfen beim Einführen hochgedrückt werden kann und muß. Beim Verschieben des Zapfens in den schmalen Abschnitt soll die Feder dann zurückspringen und den Zapfen somit in dem schmalen Abschnitt sichern. Dabei muß die Sicherungsfunktion nicht unbedingt darin bestehen, dass die Feder in direkter Anlage zu dem Zapfen steht. Wie das Ausführungsbeispiel zeigt, kann sie auch den Zapfen zusammen mit beispielsweise dem Kopf der Verstellschraube sichern, indem sie in Anlage zu diesem Schraubenkopf steht. Entsprechendes gilt für andere Realisierungsformen der Verstelleinrichtung, beispielsweise Exzenterköpfe.

Das oder die Löcher sind dabei vorzugsweise Langlöcher mit einem schmalen Abschnitt und einem breiteren Abschnitt. Dabei kann der entsprechende Zapfen durch den breiteren Abschnitt eingeführt werden und dann in den schmalen Abschnitt verschoben werden, und zwar vorzugsweise in der Richtung des Ausstellarms, also bei geschlossenem Flügel senkrecht zu der Gelenkachse und parallel zum Flügel. Dann kann zumindest ein Überstand des zumindest einen Zapfens den schmalen Abschnitt des Langlochs hintergreifen, um eine Sicherung in der Richtung der Gelenkachse vorzunehmen.

Ferner ist eine Verstelleinrichtung in Zusammenhang mit dieser Kopplungseinrichtung von Vorteil, so dass die miteinander zu koppelnden Teile, also das Kopplungsbeschlagteil einerseits und das Ausstellarmteil andererseits in Richtung des Ausstellarms über einen gewissen Bereich gegeneinander verstellt werden können. Dies fördert die Universalität der Einsatzmöglichkeiten bei verschieden dimensionierten Flügelrahmen und erlaubt ferner eine Feineinstellung vor Ort.

Die Verstelleinrichtung kann beispielsweise eine Verstellschraube aufweisen, die vorteilhafterweise mit ihrem Gewinde in den oder einen der beschriebenen Zapfen der Kopplungseinrichtung eingeschraubt ist. Dabei könnten sowohl der Schraubenfuß als auch ein Schraubenkopf oder beide zur Anlage an einem anderen Teil, nämlich dem, das den betreffenden Zapfen nicht aufweist, kommen.

Ferner hat die Feder vorzugsweise eine Ausnehmung, in die der Zapfen im gekoppelten Zustand der beschriebenen Kopplungseinrichtung eingreift. Dann kann die Feder auf einer Seite der Ausnehmung befestigt sein, und zwar entweder an dem zweiten Stück des Kopplungsbeschlagteils oder an dem Ausstellarmteil. An der entgegengesetzten Seite kann sie dann so ausgestaltet sein, dass sie mit dem ersten Stück des Kopplungsbeschlagteils in Eingriff kommen kann, um die zweite Rastfunktion auszuüben. Die Seite der Befestigung der Feder, die Ausnehmung und die Seite des Eingriffs der Feder in das erste Stück des Kopplungsbeschlagteils liegen dabei in Richtung des Ausstellarms hintereinander. Der Eingriff des Zapfens in die Ausnehmung der Feder kann eventuell zusätzlich zu dem Eingriff der Feder selbst in das erste Stück des Kopplungsbeschlagteils auch eine Verdrehsicherung für die Feder bilden. Damit muß diese nur noch an einem einzelnen Punkt beispielsweise mit einer einzigen Niet befestigt werden.

Bevorzugt ist dabei, dass die Feder an dem Kopplungsbeschlagteil statt an dem Ausstellarmteil befestigt ist, wie dies auch Anspruch 15 entspricht. Vorzugsweise sind dann der oder die Zapfen an dem Ausstellarmteil vorgesehen, ebenso wie die optional vorgesehene Verstelleinrichtung.

Eine günstige Realisierungsmöglichkeit für das Kopplungsbeschlagteil, die auch als Ausführungsbeispiel näher verdeutlicht ist, weist eine Hülse als Gelenkhülse auf, die von dem zuvor bereits erwähnten Gelenkbolzen am Festrahmen durchsetzt werden kann. Daran kann ein Element des Kopplungsbeschlagteils ansetzen, beispielsweise ein gebogenes Blech, das auch einstückig mit der Hülse (letztere als Einrollung) ausgebildet sein kann. Dieses Element führt zu einem flachen Abschnitt, dessen Flächigkeit senkrecht zu der Richtung des Ausstellarms liegt. Dieser flache Abschnitt ist dann von der Drehachse für die genannte Verdrehbarkeit zwischen dem ersten und dem zweiten Stück durchsetzt, gehört also selbst zu dem ersten Stück, zu dem auch die Gelenkhülse gehört. Der flache Abschnitt weist ferner Endkanten mit jeweils einer Nut auf, wobei eine gedachte Verbindungslinie zwischen den Nuten parallel zur Gelenkachse liegt. Durch Verdrehen um die Drehachse kann nun die eine oder die andere Nut in den Bereich eines Eingriffs der Feder gebracht werden.

Dabei kann dann eine flächig auf dem zweiten Stück des Kopplungsbeschlagteils aufliegende Feder in der Nähe der Nuten in den richtigen Positionen der Verdrehbewegung angeordnet und dort aufgebogen sein, um mit dem aufgebogenen Ende in die Nuten einzugreifen. Die dem aufgebogenen Ende entgegengesetzte Seite der Feder dient vorzugsweise zur Befestigung. Die zuvor bereits beschriebene optionale Ausnehmung in der Feder bzw. eine anderweitige Wechselwirkung zwischen der Feder und der Kopplungseinrichtung zwischen dem zweiten Stück des Kopplungsbeschlagteils und dem Ausstellarmteil kann dann zwischen dem aufgebogenen Ende und dem befestigten Ende der Feder vorliegen.

Das aufgebogene Ende kann weiterhin beispielsweise mit der Basis einer U-Form des aufgebogenen Endes ein Loch des zweiten Stücks des Kopplungsbeschlagteils durchsetzen. Das Loch liegt dabei in einem gegenüber dem Bereich des zweiten Stücks, auf dem die Feder flächig aufliegt, abgewinkelten Abschnitt und dient zum Führen und Halten des aufgebogenen Endes beim Ein- und Ausrasten der beschriebenen Nuten und auch im übrigen als Verdrehsicherung für die Feder, soweit nötig.

Die vorstehende Beschreibung wird im folgenden anhand eines in den Figuren zeichnerisch dargestellten Ausführungsbeispiels veranschaulicht. Dabei offenbarte Merkmale können auch in anderen als der dargestellten Kombination erfindungswesentlich sein. Im einzelnen zeigt:
Figur 1 eine Darstellung eines erfindungsgemäßen Beschlagsatzes im gekoppelten Zustand zwischen einem Kopplungsbeschlagteil und einem Ausstellarmteil und
Figur 2 denselben Beschlagsatz im entkoppelten Zustand.

In den Figuren zeigt 1 ein Kopplungsbeschlagteil und 2 ein Ausstellarmteil. Diese sind in Figur 1 durch eine noch näher zu beschreibende Kopplungseinrichtung miteinander verkoppelt und in Figur 2 getrennt. Das Kopplungsbeschlagteil 1 weist zunächst eine als Blecheinrollung ausgebildete Gelenkhülse 3 auf, die an sich konventionell ist. An diese Gelenkhülse 3 schließt sich einstückig und zunächst rechtwinklig ein Blechelement 4 an, das wiederum rechtwinklig in einen flachen Abschnitt 5 übergeht. Der flache Abschnitt 5 ist von einer Gelenkachse 6 durchsetzt, um die sich das bisher beschriebene erste Stück des Kopplungsbeschlagteils 1, nämlich die Elemente 3, 4, 5, gegenüber dem noch zu beschreibenden Rest der dargestellten Beschlagteile verdrehen lässt. Dies wird aus dem Vergleich der Figuren 1 und 2 deutlich. In Figur 1 befindet sich das erste Stück des Kopplungsbeschlagteils 1 dabei in einer der beiden möglichen Montagepositionen. Dabei weist eine der zwei vorhandenen Nuten 7 in den schmaleren Endkanten des flachen Abschnitts 5 im Sinne der Figur 1 nach unten, die andere Nut 7 nach oben.
In der in Figur 1 gezeigten Position greift ein im Sinn der Figuren oberer Schenkel eines U-förmig aufgebogenen Abschnitts 8 einer Plattfeder in die untere Nut 7 ein.

Die Blattfeder 9 ist mit einem dem aufgebogenen Ende 8 entgegengesetzten Ende über eine Niet 10 auf einem flachen Blechbandabschnitt 11 des zweiten Stücks des Kopplungsbeschlagteils 1 befestigt. Dieser Abschnitt 11 geht rechtwinklig über in einen zweiten Abschnitt 12, der die bereits beschriebene Drehachse 6 trägt und parallel zu dem flachen Abschnitt 5 des ersten Stücks des Kopplungsbeschlagteils 1 liegt.

Wie Figur 2 besonders gut verdeutlicht, weist der Abschnitt 11 zwei T-förmige Langlöcher 13 auf, die jeweils einen breiten Abschnitt und jeweils einen schmalen Abschnitt enthalten. Der breite Abschnitt ist jeweils dem Abschnitt 12 des zweiten Stücks des Kopplungsbeschlagteils zugewandt, also der Gelenkachse der Gelenkhülse 3 zugewandt.

Ein Ausstellarmteil 2 weist komplementäre Pilzkopfzapfen 14 auf, die an ihren oberen Querkanten (quer zu der Richtung des Ausstellarms) Überstände tragen. Der Vergleich der Figuren 1 und 2 zeigt, dass diese Zapfen 14 durch die breiten Abschnitte der Langlöcher 13 in diese eingeführt werden können und durch Verschieben in Richtung des Ausstellarmteils 2 von der Gelenkhülse 3 weg in die schmalen Abschnitte der Langlöcher 13 geschoben werden können, wo dann die Überstände den Abschnitt 11 des zweiten Stücks des Kopplungsbeschlagteils 1 hintergreifen. Die Zapfen 14 bilden mit den Langlöchern 13 somit eine Kopplungseinrichtung im Sinne der obenstehenden Beschreibung.

Man erkennt, dass die in Figur 2 angedeutete Drehbewegung um die Drehachse 6 dazu führt, dass die durch die Gelenkhülse 3 laufende Gelenkachse von einer Seite in bezug auf das Ausstellarmteil 2 auf die andere Seite überwechselt. Damit kann zwischen Rechtsmontage und Linksmontage umgeschaltet werden.

In den näher der Gelenkhülse 3 liegenden der beiden Zapfen 14 ist eine Verstellschraube 15 eingeschraubt, die einen der Gelenkhülse 3 zugewandten Kopf trägt. Figur 1 zeigt, dass dieser Kopf im gekoppelten Zustand ebenfalls innerhalb des zugeordneten Langlochs 13 zu liegen kommt.

Die bereits beschriebene Blattfeder 9 enthält eine im wesentlichen umgekehrt zu dem darunter liegenden Langloch 13 geformte Ausnehmung 16 mit ebenfalls einem schmalen Bereich zur Seite der Gelenkhülse 3 und einem breiteren Bereich auf der anderen Seite. Schließlich steht das bereits erwähnte aufgebogene Ende 8 der Blattfeder 9 in Eingriff mit einem in den Figuren nicht bezifferten Loch im Übergang von dem Abschnitt 11 zu dem Abschnitt 12 und am Fuß des Abschnitts 12 des zweiten Stücks des Kopplungsbeschlagteils 1. Dadurch ist die Blattfeder grundsätzlich verdrehgesichert.

Wenn nun die bereits beschriebene Kopplungseinrichtung aus den Zapfen 14 und den Langlöchern 13 verkoppelt wird, so muß der der Gelenkhülse 3 zugewandte Zapfen 14 zunächst die Blattfeder im Bereich des schmalen Teils der Ausnehmung (oder auch noch gelenkhülsenseitig davon) hochdrücken, und zwar einerseits gegen die Verankerung durch die Niet 10 und andererseits gegen die Verankerung durch den aufgebogenen Abschnitt 8 in dem beschriebenen Loch. Die Blattfeder 9 biegt sich dabei auf, bis der den Überständen entsprechende Teil des Pilzkopfzapfens 14 über die Oberseite des Abschnitts 11 in den schmalen Bereich des Langlochs 13 verschoben werden kann. Dabei rutscht der Zapfen 14 in den breiten Bereich der Ausnehmung 16 der Blattfeder 9, so dass diese zurückschnappen kann.

Hierbei könnte bereits die Anlage der Kante zwischen schmalem Bereich und breiten Bereich der Ausnehmung 16 gegen den Zapfen für eine Sicherung sorgen, jedoch kommt tatsächlich der Kopf der Verstellschraube 15 letztlich in den breiten Bereich der Ausnehmung 16 und zur Anlage gegen diese Kante. Die Zapfen 14 haben also in den schmalen Bereichen der Ausnehmungen 13 ein gewisses Spiel, wobei die Anlage der Verstellschraube 15 gegen die Kante der Feder 9 dieses Spiel im Hinblick auf eine Bewegung des Ausstellarmteils 2 auf die Gelenkhülse 3 zu begrenzt. Da andererseits die Länge der Verstellschraube 15 fest vorgegeben ist und im wesentlichen dem Abstand zwischen der mit dem Kopf der Verstellschraube in Anlage stehenden Endkante der Ausnehmung 16 in der Blattfeder 9 und dem gelenkhülsenfemen Ende des Langlochs 13 entspricht, sichert der Fuß der Verstellschraube 15 die Kopplung in der umgekehrten Richtung. Die Verstellschraube 15 bildet also einen Ersatz für eine Passung des Zapfens 14 in dem breiten Bereich des Langlochs 13 und/oder der Ausnehmung 16 der Blattfeder 9 in Ausstellarmteilrichtung.

Der zweite, in den Figuren rechts liegende Zapfen 14 sichert die Kopplungseinrichtung nur in den beiden zu der Richtung des Ausstellarmteils 2 senkrechten Richtungen. Durch die Dopplung der Zapfen 14 und Langlöcher 13 ist allerdings eine verbesserte Stabilität gegen Bewegungen des Kopplungsbeschlagteils 1 gegenüber dem Ausstellarmteil 2 gegeben.

Im übrigen ist das Ausstellarmteil 2 konventionell aufgebaut. Insbesondere entspricht der in den Figuren eingezeichnete Kopplungsschuh dem Stand der Technik und hat mit der Erfindung als solcher nichts zu tun. Weitere Einzelheiten des Ausstellarms und des gesamten Fensterbeschlages sind insoweit auch nicht weiter dargestellt.

Es wird noch einmal darauf hingewiesen, dass sich bei diesem Ausführungsbeispiel die Erfindung bereits in dem Kopplungsbeschlagteil 1 als solchem manifestiert. Das Ausstellarmteil 2 kann konventionell aufgebaut sein. Dies muß bei der Erfindung jedoch nicht notwendigerweise der Fall sein; vielmehr könnte die Feder 9 auch Bestandteil des Ausstellarmteils 2 sein. Dann wäre allerdings die Drehbewegung um die Drehachse 6 nur im gekoppelten Zustand zwischen dem Kopplungsbeschlagteil 1 und dem Ausstellarmteil 2 verrastet.

## Patentansprüche

1. Beschlagsatz für ein Fenster oder eine Tür mit einem Kopplungsbeschlagteil (1) und einem Ausstellarmteil (2), wobei das Kopplungsbeschlagteil (1) aufweist:
- ein festrahmenseitiges erstes Stück (3-5) zum Ankoppeln des Kopplungsbeschlagsteils an ein festrahmenseitiges Gelenkteil mit einer Gelenkachse,
- ein flügelrahmenseitiges zweites Stück (11, 12) zum Ankoppeln des Kopplungsbeschlagteils (1) an das Ausstellarmteil (2), das flügelrahmenseitig zu montieren ist,
wobei das erste (3-5) und das zweite Stück (11, 12) zumindest in unmontiertem Zustand gegeneinander um 180° verdrehbar (6) aneinander befestigt sind
und zumindest im montierten Zustand in den Endpositionen dieser Verdrehbewegung (6) bezüglich der Verdrehbewegung verrastet werden können
und das zweite Stück (11, 12) und das Ausstellarmteil (2) gemeinsam eine Kopplungseinrichtung (13, 14) zum Verkoppeln des Kopplungsbeschlagteils (1) und des Ausstellarmteils (2) aufweisen,
wobei die Kopplungseinrichtung (13, 14) eine Feder (9) zum Verrasten der Kopplung durch die Kopplungseinrichtung (13, 14) aufweist,
und die Feder (9) der Kopplungseinrichtung (13, 14) zum Verrasten der Verdrehbewegung (6) zwischen dem ersten (3-5) und dem zweiten Stück (11, 12) des Kopplungsbeschlagteils (1) dient,
**dadurch gekennzeichnet, daß**
die Kopplungseinrichtung ein Loch (13) und einen Zapfen (14) zum Einführen in das Loch (13) aufweist,
und **daß** die Feder eine Blattfeder (9) ist, die einen Abschnitt des Lochs (13) zum Einführen des Zapfens (14) abdeckt und von dem Zapfen (14) beim Einführen hochgedrückt werden kann, die Feder (9) beim Verschieben des Zapfens (14) in den schmalen Abschnitt zurückspringen kann und den Zapfen (14) dann in der Richtung des Ausstellarmteils (2) sichert.

2. Beschlagsatz nach Anspruch 1, bei dem das Loch ein Langloch (13) mit einem schmalen Abschnitt und einem breiten Abschnitt ist, wobei der Zapfen (14) durch den breiten Abschnitt eingeführt und in Richtung des Ausstellarmteils (2) in den schmalen Abschnitt verschoben werden kann und einen kopfseitigen Überstand aufweist, der in dem schmalen Abschnitt eine Sicherung in dem Langloch (13) in einer in der Flügelebene liegenden und zu der Richtung des Ausstellarmteils (2) senkrechten Richtung wirkt.

3. Beschlagsatz nach einem der vorstehenden Ansprüche, bei dem die Kopplungseinrichtung (13, 14) eine Verstelleinrichtung (15) zum Verstellen des Kopplungsbeschlagteils (1) gegenüber dem Ausstellarmteil (2) in Richtung des Ausstellarmteils (2) in gekoppeltem Zustand aufweist.

4. Beschlagsatz nach Anspruch 3, bei dem die Verstelleinrichtung eine Verstellschraube (15) aufweist.

5. Beschlagsatz nach Anspruch 4, bei dem die Verstellschraube (15) in den Zapfen (14) eingeschraubt ist.

6. Beschlagsatz nach Anspruch 4, bei dem die Feder (9) im zurückgesprungenen Zustand die Verkopplung zwischen dem zweiten Stück (11, 12) des Kopplungsbeschlagteils (1) und dem Ausstellarmteil (2) durch die Anlage gegen die Verstelleinrichtung (15) sichert.

7. Beschlagsatz nach den Ansprüchen 4 und 6, auch in Verbindung mit einem weiteren der vorstehenden Ansprüche, bei dem die Feder (9) die Verkopplung durch Anlage gegen einen Kopf der Verstellschraube (15) sichert.

8. Beschlagsatz nach Anspruch 1, auch in Verbindung mit einem der Ansprüche 2 bis 7, bei dem die Feder (9) eine Ausnehmung (16) hat, in die der Zapfen (14) in gekoppeltem Zustand der Kopplungseinrichtung (13, 14) eingreift, und an einer Seite der Ausnehmung (16) an dem zweiten Stück (11, 12) des Kopplungsbeschlagteils (1) oder an dem Ausstellarmteil (2) befestigt ist und an der entgegengesetzten Seite mit dem ersten Stück (3-5) des Kopplungsbeschlagteils (1) in Eingriff (7, 8) kommen kann, um das er-ste (3-5) und das zweite Stück (11, 12) des Kopplungsbeschlagteils (1) bezüglich der Verdrehbarkeit (6) zu verrasten.

9. Beschlagsatz nach einem der vorstehenden Ansprüche, bei dem die Feder (9) an dem zweiten Stück (11, 12) des Kopplungsbeschlagteils (1) befestigt ist.

10. Beschlagsatz nach einem der vorstehenden Ansprüche, bei dem das erste Stück (3-5) des Kopplungsbeschlagteils (1) ein an einer Hülse (3) zur Kopplung mit einem festrahmenseitigen Gelenkbolzen, der in der Gelenkachsenrichtung liegt, ansetzendes Element (4) aufweist, das einen flachen Abschnitt (5) mit einer zu der Richtung des Ausstellarmteils (2) senkrechten Flächenorientierung enthält, welcher Abschnitt (5) von einer Drehachse (6) für die Verdrehbarkeit zwischen dem ersten (3-5) und dem zweiten Stück (11, 12) des Kopplungsbeschlagteils (1) durchsetzt ist und von zwei Endkanten begrenzt ist, die in Richtung der Gelenkachse (6) zueinander entgegengesetzt sind und jeweils eine Nut (7) enthalten, in die die Feder (8, 9) zum Verrasten der Drehbewegung eingreifen kann.

11. Beschlagsatz nach Anspruch 10, bei dem die Feder (9) flächig auf dem zweiten Stück (11, 12) des Kopplungsbeschlagteils (1) aufliegt und an einem in Richtung des Ausstellarmteils (2) einer befestigten Seite (10) der Feder entgegengesetzten Ende (8) aufgebogen ist, das der Gelenkachse (6) zugewandt ist, und mit dem aufgebogenen Ende (8) in den Nuten (7) eingreifen kann.

12. Beschlagsatz nach Anspruch 11, bei dem das aufgebogene Ende (8) in ein Loch in einem zu demjenigen Abschnitt (11) des zweiten Stücks des Kopplungsbeschlagteils (1), auf dem die Feder (9) flächig aufliegt, abgewinkelten Abschnitt (12) des zweiten Stücks eingreift.

13. Fenster oder Tür mit einem Beschlagsatz nach einem der Ansprüche 1 bis 12.

## Claims

1. Furniture set for a window or a door with a coupling furniture part (1) and an extension arm part (2), the coupling furniture part (1) comprising:
- a first piece (3-5) on the fixed frame side for coupling the coupling furniture part onto a hinge part with a hinge pin on the fixed frame side,
- a second piece (11, 12) on the wing frame side for coupling the coupling furniture part (1) onto the extension arm part (2) which is to be fitted on the wing frame side,
the first (3-5) and the second piece (11, 12), at least in the non-fitted state, being fastened to one another so that they can be rotated (6) through 180° relative to one another and, at least in the fitted state, being able to be locked in the end positions of this rotary movement (6) with respect to the rotary movement, and the second piece (11, 12) and the extension arm part (2) jointly comprising a coupling means (13, 14) for coupling the coupling furniture part (1) and the extension arm part (2), the coupling means (13, 14) comprising a spring (9) for locking the coupling by the coupling means (13, 14), and the spring (9) of the coupling means (13, 14) being used to lock the rotary movement (6) between the first (3-5) and the second piece (11, 12) of the coupling furniture part (1), **characterized in that** the coupling means comprises a hole (13) and a peg (14) for insertion in the hole (13), and **in that** the spring is a leaf spring (9) which covers a portion of the hole (13) for the insertion of the peg (14) and can be pushed up by the peg (14) upon insertion, the spring (9) can spring back upon displacement of the peg (14) into the narrow portion and then secures the peg (14) in the direction of the extension arm part (2).

2. Furniture set according to Claim 1, in which the hole is an oblong hole (13) with a narrow portion and a wide portion, in which arrangement the peg (14) can be introduced through the wide portion and displaced into the narrow portion in the direction of the extension arm part (2) and comprises a head overhang which, in the narrow portion, acts to secure the peg in the oblong hole (13) in a direction which is situated within the wing plane and is perpendicular to the direction of the extension arm part (2).

3. Furniture set according to either of the preceding claims, in which the coupling means (13, 14) comprises an adjusting means (15) for adjusting the coupling furniture part (1) with respect to the extension arm part (2) in the direction of the extension arm part (2) in the coupled state.

4. Furniture set according to Claim 3, in which the adjusting means comprises an adjusting screw (15).

5. Furniture set according to Claim 4, in which the adjusting screw (15) is screwed into the peg (14).

6. Furniture set according to Claim 4, in which the spring (9) in the sprung-back state ensures the coupling between the second piece (11, 12) of the coupling furniture part (1) and the extension arm part (2) by virtue of bearing against the adjusting means (15).

7. Furniture set according to Claims 4 and 6, also in combination with a further one of the preceding claims, in which the spring (9) ensures the coupling by virtue of bearing against a head of the adjusting screw (15).

8. Furniture set according to Claim 1, also in combination with one of Claims 2 to 7, in which the spring (9) has a cutout (16) in which the peg (14) engages when the coupling means (13, 14) is in the coupled state, and is fastened on one side of the cutout (16) to the second piece (11, 12) of the coupling furniture part (1) or to the extension arm part (2) and, on the opposite side, can come into engagement (7, 8) with the first piece (3-5) of the coupling furniture part (1) so as to lock the first (3-5) and the second piece (11, 12) of the coupling furniture part (1) with respect to its ability to rotate (6).

9. Furniture set according to one of the preceding claims, in which the spring (9) is fastened to the second piece (11, 12) of the coupling furniture part (1).

10. Furniture set according to one of the preceding claims, in which the first piece (3-5) of the coupling furniture part (1) has an element (4) adjoining a sleeve (3) for coupling to a hinge spindle on the fixed frame that is situated in the direction of the hinge pin, which element comprises a flat portion (5) whose surface is oriented perpendicularly to the direction of the extension arm part (2), which portion (5) is penetrated by a pivot pin (6) to allow rotation to occur between the first (3-5) and the second piece (11, 12) of the coupling furniture part (1) and is bounded by two end edges which are mutually opposed in the direction of the hinge pin (6) and which each contain a groove (7) in which the spring (8, 9) can engage in order to lock the rotary movement.

11. Furniture set according to Claim 10, in which the spring (9) lies flat on the second piece (11, 12) of the coupling furniture part (1) and is bent up at an end (8) opposite a fastened side (10) of the spring in the direction of the extension arm part (2), which end is directed towards the hinge pin (6), and the spring can engage in the grooves (7) by way of the bent-up end (8).

12. Furniture set according to Claim 11, in which the bent-up end (8) engages in a hole in a portion (12) of the second piece that is angled away with respect to that portion (11) of the second piece of the coupling furniture part (1) on which the spring (9) lies flat.

13. Window or door having a furniture set according to one of Claims 1 to 12.

## Revendications

1. Elément de ferrure pour une fenêtre ou une porte, avec un portion de liaison (1) et une portion bras de positionnement (2), la portion de liaison (1) comprenant:
- une première pièce (3-5) côté châssis fixe, pour fixer la portion de liaison à une portion d'articulation côté châssis fixe avec un axe d'articulation,
- une seconde pièce (11, 12) côté ouvrant pour fixer la portion de liaison (1) à la portion bras de positionnement (2) devant être montée côté ouvrant,
la première (3-5) et la seconde (11, 12) pièces étant fixées l'une à l'autre de manière à pouvoir tourner (6) de 180° l'une par rapport à l'autre, au moins à l'état non monté,
et au moins à l'état monté, pouvant être bloquées dans leur mouvement de rotation, dans les positions terminales de ce mouvement de rotation (6),
et la seconde pièce (11, 12) et la portion bras de positionnement (2) formant ensemble un moyen de couplage (13, 14) pour assembler la portion de liaison (1) et la portion bras de positionnement (2),
le moyen de couplage (13, 14) présentant un ressort (9) pour bloquer l'assemblage par l'intermédiaire du moyen de couplage (13, 14),
et le ressort (9) du moyen de couplage (13, 14) servant à bloquer le mouvement de rotation (6) entre la première (3-5) et la deuxième (11, 12) pièces de la portion de liaison (1),
**caractérisé en ce que** le moyen de couplage présente un logement (13) et un ergot (14) à introduire dans le logement (13),
et **en ce que** le ressort est un ressort à lame (9) qui recouvre une section du logement (13) pour l'introduction de l'ergot (14), et peut être repoussé vers le haut par l'ergot (14) lors de l'introduction, le ressort (9) pouvant revenir élastiquement en position lors du déplacement de l'ergot (14) dans la section étroite, et fixant alors l'ergot (14) dans la direction de la portion de bras de positionnement (2).

2. Elément de ferrure selon la revendication 1, dans lequel le logement est un trou oblong (13) avec une section étroite et une section large, l'ergot (14) pouvant être introduit à travers la section large et être déplacé en direction de la portion bras de positionnement (2), dans la section étroite, et présentant une saillie de tête, qui assure dans le section étroite un maintien dans le trou oblong (13) dans une direction située dans le plan de l'ouvrant et perpendiculaire à la direction de la portion de bras de positionnement (2).

3. Elément de ferrure selon l'une des revendications précédentes, dans lequel le moyen de couplage (13, 14) présente un dispositif d'ajustement (15) pour déplacer la portion de liaison (1) par rapport à la portion bras de positionnement (2) dans la direction de la portion bras de positionnement (2), à l'état monté.

4. Elément de ferrure selon la revendication 3, dans lequel le dispositif d'ajustement présente une vis d'ajustement (15).

5. Elément de ferrure selon la revendication 4, dans lequel la vis d'ajustement (15) est vissée dans l'ergot (14).

6. Elément de ferrure selon la revendication 4, dans lequel le ressort (9) à l'état élastiquement détendu assure la liaison entre la seconde pièce (11, 12) de la portion de liaison (1) et la portion bras de positionnement (2) en appuyant contre le dispositif d'ajustement (15).

7. Elément de ferrure selon les revendications 4 et 6, également en liaison avec une autre des revendications précédentes, dans lequel le ressort (9) assure la liaison en appuyant contre une tête de la vis d'ajustement (15).

8. Elément de ferrure selon la revendication 1, également en liaison avec l'une des revendications 2 à 7, dans lequel le ressort (9) présente une ouverture (16) dans laquelle s'engage l'ergot (14) à l'état couplé du moyen de couplage (13, 14), et est fixé par un bord de l'ouverture (16) à la seconde pièce (11, 12) de la portion de liaison (1) ou à la portion bras de positionnement (2), et peut venir en prise (7, 8) à son bord opposé avec la première pièce (3-5) de la portion de liaison (1), pour bloquer la première (3-5) et la seconde (11, 12) pièces de la portion de liaison (1) en ce qui concerne la possibilité de pivotement (6).

9. Elément de ferrure selon l'une des revendications précédentes, dans lequel le ressort (9) est fixé à la seconde pièce (11, 12) de la portion de liaison (1).

10. Elément de ferrure selon l'une des revendications précédentes, dans lequel la première pièce (3-5) de la portion de liaison (1) présente un organe (4) à attacher à une douille (3) en vue d'un assemblage avec un tourillon côté châssis fixe, qui est disposé dans la direction de l'axe d'articulation, lequel organe comporte une section plane (5) avec une orientation de surface perpendiculaire à la direction de la portion bras de positionnement (2), laquelle section (5) est traversée par un axe de rotation (6) pour la fonction de pivotement entre la première (3-5) et la seconde (11, 12) pièces de la portion de liaison (1), et est délimitée par deux bords d'extrémités, qui sont opposés l'un à l'autre dans la direction de l'axe d'articulation (6) et comprennent chacune une rainure (7) dans laquelle le ressort (8, 9) peut s'engager pour bloquer le mouvement de rotation.

11. Elément de ferrure selon la revendication 10, dans lequel le ressort (9) repose à plat sur la deuxième pièce (11, 12) de la portion de liaison (1), et est plié vers l'extérieur, à une extrémité (8) opposée à un bord (10) attaché du ressort, dans la direction de la portion bras de positionnement (2), laquelle extrémité est tournée vers l'axe d'articulation (6), et peut s'engager avec l'extrémité (8) pliée dans la rainure (7).

12. Elément de ferrure selon la revendication 11, dans lequel l'extrémité (8) pliée vers l'extérieur s'engage dans un logement d'une section (12) faisant un angle par rapport à la section correspondante (11) de la seconde pièce de la portion de liaison (1), sur laquelle le ressort (9) s'applique à plat.

13. Fenêtre ou porte pour un élément de ferrure selon l'une des revendications 1 à 12.
